# EUROPÄISCHE PATENTSCHRIFT

(11) **EP 1 659 826 B1**
(45) Veröffentlichungstag und Bekanntmachung des Hinweises auf die Patenterteilung: **29.09.2010**
(21) Anmeldenummer: 05110691.2
(22) Anmeldetag: 14.11.2005
(51) Int. Cl.: H04R 25/02

(54) **Hörgerät**
Hearing-aid
Prothèse auditive

(30) Priorität: 18.11.2004 DE 102004055753
(43) Veröffentlichungstag der Anmeldung: 24.05.2006
(73) Patentinhaber: Siemens Audiologische Technik GmbH, 91058 Erlangen (DE)
(72) Erfinder: Fischer, Eghart, 91126, Schwabach (DE); Rass, Uwe, 90480, Nürnberg (DE)
(74) Vertreter: Maier, Daniel Oliver

(56) Entgegenhaltungen:
- EP-A- 1 463 375
- WO-A-2004/073349
- DE-A1- 19 858 399
- DE-U1- 7 830 156

## Beschreibung

Die vorliegende Erfindung betrifft ein Hörgerät mit einem Hinter-dem-Ohr-Teil (HdO), einem In-dem-Ohr-Teil (IdO) und einem Verbindungselement, das das Hinter-dem-Ohr-Teil mit dem In-dem-Ohr-Teil verbindet. Darüber hinaus betrifft die vorliegende Erfindung ein entsprechendes Verfahren zum Einsetzen des Hörgeräts in bzw. an ein Ohr.

Hörgeräte, die aus einem IdO-Teil, das meist als Hörer ausgebildet ist, und einem HdO-Teil zusammengesetzt sind, besitzen gegenüber reinen HdO- oder IdO-Hörgeräten einige Vorteile. Ein weit verbreitetes Problem bei dieser Bauform ist jedoch, dass sich das IdO-Teil nur sehr schwierig und umständlich tief im Gehörgang platzieren lässt. Es ist meist durch eine sehr flexible, dünne, kabelartige Verbindung mit dem HdO-Teil verbunden, so dass es auch schwierig greifbar ist. Meist sind gleichzeitig beide Hände nötig, um das Hörgerät richtig zu platzieren, was die motorischen Fähigkeiten vieler älterer Hörgeräteträger überfordert. Dabei hält eine Hand den HdO-Teil und die andere führt den IdO-Teil in den Gehörgang ein.

Darüber hinaus kann es unangenehm sein, sich selbst einen Hörer tief ins Ohr hineinzudrücken. Daher suchen Hörgeräteträger für diese Prozedur oftmals einen Akustiker auf, was jedoch die Akzeptanz derartiger Hörgeräte reduziert.

Ist eine offene Versorgung gewünscht, so muss der Hörer möglichst frei im Ohr bzw. Gehörgang platziert werden. Hierzu sind meist zusätzliche Maßnahmen erforderlich, um das IdO-Teil an seiner Position zu halten. Ein weiterer Nachteil bei offener Versorgung ist, dass der Hörer relativ locker im Gehörgang sitzen muss. Dadurch besteht stets die Gefahr, dass der Hörer unabsichtlich zu tief in den Gehörgang eingeführt werden könnte oder aber aus dem Gehörgang herausrutscht.

Für eine offene Versorgung wurden daher Fixier-Drähtchen vorgeschlagen, die in Rillen der Ohrmuschel eingelegt werden und so die IdO-Teile entsprechend in Position halten. Für geschlossene Versorgung wurden flexible "Oliven" vorgeschlagen, die das IdO-Teil durch Friktion und Anpressdruck im Gehörgang halten.

Die Druckschrift DE 44 26 967 A1 betrifft ein Hörgerät mit einem Ohrpassstück und einem über dem Ohr aufhängbaren Verbindungselement zwischen einem beim Tragen hinter dem Ohr angeordneten Gehäuse und dem Ohrpassstück. Das Verbindungselement besteht aus einem flexiblen, jeweils in seiner Biegestellung verbleibenden Element.

In der Druckschrift DE 78 30 156 U1 ist ein Hörgerät beschrieben, welches zur Schallleitung einen Kunststoffschlauch mit einem Metalldraht aufweist. Durch die Einfügung des Metalldrahts in den Kunststoffschlauch soll das Einführen und Herausnehmen des Hörgeräts für einen Benutzer erleichtert werden.

Ein Elektroakustischer Wandler für Hörgeräte zur Luftschallabstrahlung in den äußeren Gehörgang ist in der Druckschrift DE 198 58 399 C2 beschrieben. Erfindungsgemäß weist der Elektroakustische Wandler ein allseitig hermetisch gasdichtes Gehäuse auf, wobei die Wandung als biegefähige Membran ausgeführt ist, die von einer Wandler-Antriebseinheit zu Biegeschwingungen angeregt wird, welche die Luftschallabstrahlung außerhalb des Wandlergehäuses bewirken.

In der Druckschrift EP 1 463 375 A2 wird vorgeschlagen, in die Schale eines Hörgerätes den akustischen Leiter zum Eingang eines akustisch/elektrischen oder eines elektrisch/akustischen Wandlers zu integrieren. Dies ermöglicht es, den Wandler und den akustischen Leiter so in die Otoplastik zu integrieren, dass dem Platzangebot und den akustischen Verhältnissen optimal Rechnung getragen wird. Außerdem ist dort eine Otoplastik mit gewindeartig umschlingenden Belüftungsnuten beschrieben.

Des Weiteren zeigt die Druckschrift WO 2004/073349 A2 ein gattungsgemäßes Hörgerätesystem mit einem Hinter-dem-Ohr-Teil, einem In-dem-Ohr-Teil und einem Verbindungselement, das diese beiden Teile verbindet. Das Verbindungselement dient nicht nur zur Übertragung elektrischer Signale, sondern kann zur mechanischen Verfestigung auch einen Versteifungsdraht aufweisen. Insbesondere kann dieser aus einem Memorymaterial ausgebildet sein.

Trotz des bisher beschriebenen Stands der Technik wird das Einsetzen eines Hörgeräts, welches aus einem HdO-Teil und einem IdO-Teil besteht, für einen Benutzer häufig als schwierig und unangenehm empfunden.

Die Aufgabe der vorliegenden Erfindung besteht somit darin, das Einsetzen eines Hörgeräts, das aus einem HdO-Teil und einem IdO-Teil besteht, zu erleichtern und gleichzeitig für ausreichende Fixierung des IdO-Teils zu sorgen. Außerdem soll ein entsprechendes Verfahren zum Einsetzen eines Hörgeräts vorgeschlagen werden.

Erfindungsgemäß wird diese Aufgabe gelöst durch ein Hörgerät nach Anspruch 1.

Vorteilhafterweise lässt sich ein derartiges Hörgerät mit starrem Verbindungselement gut greifen und somit auch gut einsetzen. Außerdem ist das IdO-Teil im eingesetzten Zustand des Hörgeräts ausreichend fixiert.

Vorzugsweise ist das IdO-Teil, das HdO-Teil und/oder das Verbindungselement an die Anatomie des Hörgeräteträgers individuell angepasst. Dadurch ergibt sich zum einen ein hoher Tragekomfort und zum anderen ein fester Sitz des Hörgeräts. Außerdem besteht dann nicht das Verletzungsrisiko, dass das Trommelfell beim zu tiefen Einsetzen des IdO-Teils beschädigt wird.

Bei dem erfindungsgemäßen Hörgerät besitzt das IdO-Teil eine Umhüllung, die eine schraubenförmige oder schneckenförmige Vertiefung oder Erhöhung am Umfang aufweist. Durch die Schrauben- bzw. Schneckenform lässt sich das IdO-Teil in den Gehörgang durch eine Drehbewegung einschrauben. Ist eine offene Versorgung gewünscht, so sorgt die schraubenförmige bzw. schneckenförmige Vertiefung für einen Verbindungskanal am Hörgerät vorbei.

Das IdO-Teil kann aus einem silikonartigen Material bestehen. Dieses Material ist einerseits angenehm zu tragen und andererseits sinkt dadurch die Rutschgefahr.

Die vorliegende Erfindung wird nun anhand der beigefügten Zeichnung näher erläutert, die eine schematische Ansicht eines erfindungsgemäßen Hörgeräts wiedergibt.

Das nachfolgend näher beschriebene Ausführungsbeispiel stellt eine bevorzugte Ausführungsform der vorliegenden Erfindung dar.

Das in der FIG dargestellte Hörgerät besteht aus einem HdO-Teil und einem IdO-Teil. Das IdO-Teil weist im vorliegenden Fall einen Hörer auf.

Beide Teile, das HdO-Teil und das IdO-Teil sind mit einem starren Verbindungselement V verbunden. Dieses Verbindungselement V dient zur Übertragung elektrischer Signale von dem HdO-Teil zum Hörer des IdO-Teils. Darüber hinaus dient es zum Fixieren des Hörgeräts an der Ohrmuschel des Hörgeräteträgers. Es dient aber auch zum Einsetzen des IdO-Teils in den Gehörgang, da das IdO-Teil durch das starre Verbindungselement V leicht geführt bzw. gedreht werden kann.

Das Verbindungselement V besitzt als Kern beispielsweise einen Draht und dieser ist zusammen mit einer elektrischen Verbindungsleitung mit einem Kunststoff umgeben. Das Verbindungselement V ist grundsätzlich starr und würde bei einer Verformung beschädigt werden. Es lässt sich beispielsweise nur warm verformen. In seinen mechanischen Eigenschaften entspricht dieses Verbindungselement V somit beispielsweise einem Brillenbügel.

Die Form des IdO-Teils ist günstigerweise an den Gehörgang des Hörgeräteträgers exakt angepasst. Auch das HdO-Teil sollte exakt an den Raum hinter dem Ohr angeglichen sein. Des Weiteren lässt sich das Verbindungselement V in der Länge und der Form an die Anatomie der Ohrmuschel des Hörgeräteträgers anpassen. Dadurch ist nicht nur ein exakter Sitz des Hörgeräts gewährleistet, sondern auch die Tiefe vorgegeben, mit der das IdO-Teil in den Gehörgang eingesetzt werden kann.

Das in der FIG dargestellte IdO-Teil besitzt an seinem Umfang eine schnecken- bzw. schraubenförmige, nutartige Vertiefung N. Diese dient zum einen dazu, das IdO-Teil durch eine Drehbewegung in den Gehörgang einzuschrauben. Andererseits dient die Vertiefung bzw. Nut N zur Gewährleistung eines Kanals an dem IdO-Teil vorbei, so dass eine offene Versorgung sichergestellt werden kann. Entsprechend den in der FIG eingezeichneten Pfeilen ist somit ein Schall- und Luftpfad am IdO-Teil vorbei gegeben.

Das IdO-Teil besteht aus einem weichen, flexiblen, hautverträglichen Material, insbesondere eignet sich hierfür ein silikonartiger Werkstoff.

Der Einsetzvorgang eines derartigen Hörgeräts ist für den Hörgerätsträger einfach und komfortabel und lässt sich wie folgt skizzieren: Das insgesamt starre Hörgerät kann mit einer Hand, z. B. an der Biegung der starren Verbindung zwischen HdO- und IdO-Teil, festgehalten werden. Das IdO-Teil wird zunächst in beliebiger Weise im Ohr so platziert bzw. so tief eingeschoben, dass es nicht mehr herausfällt. Normalerweise wird durch die Schwerkraft das HdO-Teil dann zunächst nach unten hängen. Der zweite Teil des Einsetzvorgangs besteht nun lediglich darin, das Hörgerät in einer Art Drehbewegung hinter das Ohr zu klappen. Bei dieser Drehbewegung schraubt sich das schraubenförmige IdO-Teil weiter in den Gehörgang. Dadurch ergibt sich eine Art Verriegelungsmechanismus, der mit dem Einsetzvorgang gekoppelt ist. Dieses Eindrehen in den Gehörgang wird als angenehmer empfunden und das "Selbst-ins-Ohr-Drücken" kann entfallen.

Die Sicherheit, dass der Hörer nicht zu weit in den Gehörgang eingeführt wird, ist für den Hörgeräteträger wichtig und stellt einen nicht zu unterschätzenden Komfortfaktor beim Einsetzen dar.

Entsprechend einer alternativen Ausführungsform besteht der Kern des Verbindungselements V aus einem Memorymaterial. Daher nimmt das Verbindungselement V nach einem Verbiegen wieder eine vorgegebene, stabile Endform ein. Dies lässt sich nun im Zusammenhang mit den schraubenförmigen Vertiefungen N bzw. Erhöhungen des IdO-Teils ausnutzen. Wird nämlich das Verbindungselement V vor dem Einsetzen verdrillt, kehrt es langsam wieder in die stabile Endform zurück und dreht dabei das IdO-Teil gegenüber dem HdO-Teil. Dieses Zurückdrehen kann nun zum Eindrehen des IdO-Teils in den Gehörgang ausgenutzt werden. Dies bedeutet, dass sich das IdO-Teil automatisch in das Ohr eindreht, wenn das HdO-Teil hinter der Ohrmuschel fixiert wird.

Eine weitere Ausführungsform der vorliegenden Erfindung besteht darin, dass das Verbindungselement V eine Feder aufweist. Dies lässt sich im einfachsten Fall dadurch realisieren, dass ein federnder Draht als Kern des Verbindungselements V verwendet wird. Dem federnden Verbindungselement V wird beim Anpassen an den Hörgeräteträger zunächst eine Grundform gegeben. Beim Fixieren des HdO-Teils hinter der Ohrmuschel befindet sich das IdO-Teil zunächst noch nicht in seiner Endposition im Gehörgang, aber das federnde Verbindungselement wird gespannt. Durch die Federkraft des Verbindungselements V wird es allmählich tiefer in den Gehörgang gedrückt. Insbesondere kann es beispielsweise bei Kaubewegungen des Hörgerätsträgers tiefer in den Gehörgang rutschen, so dass es nach kurzer Zeit seine Endposition erreicht.

Die vorgestellten Ausführungsformen des erfindungsgemäßen Hörgeräts gewährleisten somit ein leichtes Einsetzen. Darüber hinaus sorgen sie für einen festen und tiefen Sitz des IdO-Teils im Gehörgang. Außerdem kann durch die spezielle Gestaltung des IdO-Teils eine Belüftung für offene Versorgung garantiert werden.

## Patentansprüche

1. Hörgerät mit
- einem Hinter-dem-Ohr-Teil (HdO),
- einem In-dem-Ohr-Teil (IdO) und
- einem Verbindungselement (V), das das Hinter-dem-Ohr-Teil (HdO) mit dem In-dem-Ohr-Teil (IdO) verbindet, wobei
- das Verbindungselement (V) starr ist oder aus einem Memorymaterial besteht, das eine stabile, vorgegebene Endform des Verbindungselements (V) gewährleistet, so dass das Verbindungselement (V) nach einem Verbiegen wieder in die Endform übergeht,
**dadurch gekennzeichnet, dass**
- das In-dem-Ohr-Teil (IdO) eine Umhüllung aufweist, die eine schraubenförmige oder schneckenförmige Vertiefung (N) oder Erhöhung am Umfang besitzt, so dass das In-dem-Ohr-Teil (I-dO) mit Hilfe des Verbindungselements (V) in einen Gehörgang einschraubbar ist.

2. Hörgerät nach Anspruch 1, wobei das In-dem-Ohr-Teil (IdO), das Hinter-dem-Ohr-Teil (HdO) und/oder das Verbindungselement (V) an die Anatomie des Hörgerätsträgers individuell angepasst ist/sind.

3. Hörgerät nach einem der vorhergehenden Ansprüche, wobei das In-dem-Ohr-Teil (IdO) aus einem silikonartigen Material besteht.

## Claims

1. Hearing device with
- a behind-the-ear part (BTE)
- an in-the-ear part (ITE) and
- a linking element (V) which links the behind-the-ear part (BTE) to the in-the-ear (ITE) part, whereby
- the linking element (V) is rigid or made of a memory material which ensures a stable, predefined final shape of the linking element (V) so that the linking element (V) reverts back to the final shape after bending,
**characterised in that**
- the in-the ear part (ITE) has a sheath featuring a helical or spiral recess (N) or protrusion on its periphery, so that the in-the-ear part (ITE) can be screwed into an auditory canal with the aid of the linking element (V).

2. Hearing device according to claim 1, with the in-the-ear part (ITE), the behind-the-ear part (BTE) and/or the linking element (V) being individually tailored to the anatomy of the hearing device wearer.

3. Hearing device according to one of the preceding claims, with the in-the-ear part (ITE) being made of a silicon-type material.

## Revendications

1. Prothèse auditive comprenant
- une partie (HdO) s'accrochant derrière l'oreille,
- une partie (IdO) se mettant dans l'oreille et
- un élément (V) de liaison qui relie la partie (HdO) s'accrochant derrière l'oreille à la partie (IdO) se mettant dans l'oreille, dans laquelle
l'élément (V) de liaison est rigide ou est constitué d'un matériau à mémoire qui assure une forme finale prescrite stable de l'élément (V) de liaison, de sorte que l'élément (V) de liaison reprend la forme finale après avoir été courbé, **caractérisée en ce que**
- la partie (IdO) se mettant dans l'oreille a une enveloppe qui possède une cavité (N) en forme de vis ou en forme d'hélice ou une surélévation sur le pourtour, de sorte que la partie (IdO) se mettant dans l'oreille peut être vissée dans un conduit auditif à l'aide de l'élément (V) de liaison.

2. Prothèse auditive suivant la revendication 1, dans laquelle la partie (IdO) se mettant dans l'oreille, la partie (HdO) s'accrochant derrière l'oreille et/ou l'élément (V) de liaison est/sont adapté(s) individuellement à l'anatomie du porteur de la prothèse auditive.

3. Prothèse auditive suivant l'une des revendications précédentes, dans laquelle la partie (IdO) se mettant dans l'oreille est en un matériau de type silicone.
